# EUROPÄISCHE PATENTSCHRIFT

(11) **EP 2 153 148 B1**
(45) Veröffentlichungstag und Bekanntmachung des Hinweises auf die Patenterteilung: **22.11.2017**
(21) Anmeldenummer: 08759600.3
(22) Anmeldetag: 14.05.2008
(51) Int. Cl.: F25D 23/02

(54) **HAUSHALTSGERÄT**
DOMESTIC APPLIANCE
APPAREIL MÉNAGER

(30) Priorität: 23.05.2007 DE 202007007319 U
(43) Veröffentlichungstag der Anmeldung: 17.02.2010
(73) Patentinhaber: BSH Hausgeräte GmbH, 81739 München (DE)
(72) Erfinder: ARZOZ BARANDALLA, Jose Maria, E-31008 Pamplona (ES); BEGUIRISTAIN IGOA, Jose Angel, E-31820 Etxarri Aranatz (ES); SANCHO SANCHEZ, Ander, E-31014 Pamplona (ES)
(86) Internationale Anmeldenummer: PCT/EP2008/055921
(87) Internationale Veröffentlichungsnummer: WO 2008/141994

(56) Entgegenhaltungen:
- DE-B- 1 237 147
- GB-A- 2 266 741
- JP-A- 7 218 105
- JP-A- 10 009 761
- JP-A- 2000 088 444
- JP-A- 2004 232 887
- US-A1- 2006 265 960

## Beschreibung

Die vorliegende Erfindung betrifft ein Haushaltsgerät, insbesondere ein Kältegerät, mit einer Außenwand und einer Innenwand, die entlang von Längsrändern miteinander verbunden sind, und wenigstens einem Abschlusselement, das jeweils mit einem Querrand der Außenwand bzw. der Innenwand verbunden ist. Eine solche Tür ist zum Beispiel aus DE 103 02 797 A1, aus JP 072 18 105 A. aus JP 2004 232 887 A und aus DE 102 59 749 A1 bekannt.

Eine Tür dieser Bauart ist auf einfache Weise in unterschiedlichen Höhen zu fertigen, da Außen- und Innenwand aus dem gleichen Flachmaterial in einer für eine gewünschte Bauhöhe der Tür benötigten Länge zugeschnitten und geformt werden können, und ein gleiches Modell vom Abschlusselement in Türen von unterschiedlicher Höhe verbaut werden kann.

Ein Nachteil dieser bekannten Tür ist jedoch, dass das Abschlusselement, um einen Querrand der Außenwand in einer Nut aufnehmen zu können, geringfügig über die Außenwand überstehen muss. Das Abschlusselement ist daher an der fertigen Tür deutlich sichtbar, und dort, wo die Außenwand in die Nut des Abschlusselementes eintritt, bildet die Oberfläche der Tür eine kleine Stufe, an der sich Schmutz sammeln kann.

Es ist daher sowohl unter ästhetischen Gesichtspunkten als auch im Hinblick auf die Reinigungsfreundlichkeit wünschenswert, die eingangs beschriebene Tür so weiter zu entwickeln, dass ein Überstehen des Abschlusselementes über die Außenfläche der Tür vermieden bzw. das Abschlusselement weniger auffällig wird. Dazu trägt bei einem Haushaltsgerät der eingangs genannten Art die Außenwand der Tür entlang wenigstens eines der Querränder einen zur Innenwand hin abgewinkelten Steg und weist das Abschlusselement eine zur Außenseite der Tür hin offene Nut auf, in die der Steg eingreift.

Während also bei den oben beschriebenen herkömmlichen Türen ein in die Nut des Abschlusselementes eingreifender Randbereich der Außenwand mit dem Rest der Außenwand bündig ist, und eine den Randbereich aufnehmende Nut zwangsläufig eine Seitenwand haben muss, die über die Außenwand übersteht, wird dadurch, dass der abgewinkelte Steg den in die Nut eingreifenden Randbereich bildet, die Möglichkeit geschaffen, das Abschlusselement hinter die Frontseite zurücktreten zu lassen, wodurch das Abschlusselement vor den Augen eines Betrachters weitgehend verborgen ist und eine von eventuell Schmutz sammelnden Stufen freie Frontseite erhalten werden kann.

Um einerseits den Steg in der Nut festklemmen zu können, andererseits aber zu verhindern, dass eine allzu hohe Kraft erforderlich wird, um den Steg in die Nut einzuführen, ist die Nut vorzugsweise breiter als der darin eingreifende Steg, und der Steg ist an von einer Seitenwand der Nut abstehenden Rippen geklemmt.

In an sich bekannter Weise bildet die Außenwand eine Frontplatte und zwei an die Frontplatte angrenzende Seitenflanken der Tür.

Wenn darüber hinaus die Außenwand ferner zwei von den Seitenflanken aus die Frontplatte hintergreifende Randstege umfasst, so ist die Länge einer die Frontplatte abstützenden Wand des Abschlusselementes vorzugsweise kleiner als der Abstand der Randstege voneinander, um das Einführen des abgewinkelten Steges in die Nut des Abschlusselementes nicht zu behindern.

Das Abschlusselement ist zur Fixierung der Außenwand ferner mit zwei außen an den Seitenflanken anliegenden Laschen versehen.

Einer an dem Abschlusselement geformten Türlagerbuchse ist ein Versteifungselement übergestülpt. Das Versteifungselement trägt zur Fixierung der Außenwand bei. Die Seitenflanke der Außenwand ist zwischen dem Versteifungselement und der Lasche fixiert. Zudem kann das Versteifungselement einen Anschlag bilden, an dem jeweils eine der Seitenflanken anliegt.
Besonders bevorzugt ist zur Fixierung der Außenwand, dass diese zwischen Seitenflanke und Randsteg jeweils eine hohle Rippe bildet und dass das Versteifungselement einen in den Hohlraum der Rippe eingreifenden Vorsprung aufweist.

Um den Zusammenbau der Tür zu vereinfachen, ist das Versteifungselement vorzugsweise an dem Abschlusselement verrastet.

Die Türlagerbuchse kann als Einspritzöffnung zum Einspritzen von Isolationsmaterial in einen inneren Hohlraum der Tür dienen.

Alternativ kann in der Türlagerbuchse ein Entlüftungsventil zum Entlüften eines inneren Hohlraumes der Tür untergebracht sein.

In der Praxis sind im Allgemeinen mehrere Türlagerbuchsen an einer Tür vorhanden, so dass zweckmäßigerweise eine als Einspritzöffnung dienen kann und die übrigen mit einem Entlüftungsventil versehen sind.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht einer erfindungsgemäßen Tür;
- Fig. 2: eine perspektivische Ansicht der Außenwand der Tür;
- Fig. 3: ein Abschlusselement der Tür aus Fig. 1;
- Fig. 4: einen Schnitt durch das Abschlusselement der Fig. 3;
- Fig. 5: eine perspektivische Ansicht eines Versteifungselementes;
- Fig. 6: einen horizontalen Schnitt durch die Tür, der das Versteifungselement in einer Draufsicht zeigt;
- Fig. 7: einen Schnitt durch das Abschlusselement in einer Schnittebene parallel zu derjenigen der Fig. 4;
- Fig. 8: eine perspektivische Ansicht von vorn eines Abschlusselementes gemäß einer zweiten Ausgestaltung;
- Fig. 9: eine perspektivische Ansicht von hinten des Abschlusselements aus Fig. 8;
- Fig. 10: eine fragmentarische perspektivische Ansicht des Abschlusselementes der Fig. 8, einer daran montierten Außenwand und eines daran zu montierenden Versteifungselementes, und
- Fig. 11: einen Teilschnitt durch das Abschlusselement, die Außenwand und das Versteifungselement der Fig. 10 im zusammengefügten Zustand.

Fig. 1 zeigt in perspektivischer Ansicht eine erfindungsgemäße Tür, die als Tür eines Kühl- oder Gefrierschrankes oder als eine von mehreren Türen eines Kombinations-Kältegerätes dienen kann. Die Tür umfasst in an sich bekannter Weise eine Außenwand 1, die aus einem Blechzuschnitt einstückig geformt ist, ein oberes Abschlusselement 2, ein unteres Abschlusselement 3 und eine in der Ansicht der Fig. 1 nicht sichtbare Innenwand.

Die Außenwand 1 ist in Fig. 2 in einer perspektivischen Ansicht zu sehen, die im Wesentlichen die im montierten Zustand der Tür verborgene Innenfläche der Außenwand 1 zeigt. Die Außenwand ist gegliedert in eine leicht bombierte Frontplatte 4, zwei jeweils seitlich an die Frontplatte 4 anschließende Seitenflanken 5 und zwei von den Seitenflanken 5 aus die Frontplatte 4 hintergreifende Randstege 6. Die Randstege 6 dienen jeweils zur Befestigung der nicht gezeigten Rückwand. Diese ist in an sich bekannter und daher hier nicht im Detail beschriebener Weise aus Kunststoff-Flachmaterial zugeschnitten und durch Tiefziehen geformt.

Zwischen den Seitenflanken 5 und den Randstegen 6 bildet die Außenwand 1 jeweils eine hohle Rippe 7.

An den oberen und unteren Rändern der Außenwand 1 ist jeweils ein Steg 8 in horizontaler Richtung abgewinkelt. Die Breite des Steges 8 ist jeweils in einem mittleren Abschnitt 9 größer als an seinen beiden Enden 10.

Fig. 3 zeigt in der Perspektive der Fig. 1 das obere Abschlusselement 2 der Tür. Fig. 4 ist ein Schnitt durch das obere Abschlusselement 2 entlang einer in Fig. 3 mit IV-IV bezeichneten Ebene. Das aus Kunststoff spritzgeformte Abschlusselement 2 hat eine flache Grundplatte 11 und eine mit dieser einteilig zusammenhängende und zu ihr parallele zweite Platte 12, die zusammen eine nach vorn offene Nut 13 begrenzt. Die zweite Platte 12 trägt eine Mehrzahl von in die Nut 13 eingreifenden, sich im Wesentlichen in Tiefenrichtung der Nut 13 erstreckenden Rippen 14. Die zweite Platte 12 steht über einen vorderen Rand 15 der Grundplatte 11 über. In einem mittleren Bereich der zweiten Platte 12 ist an deren vorderen Rand eine sich vertikal nach unten erstreckende Wand 16 angeformt.

Die Nut 13 nimmt im fertig montierten Zustand der Tür den oberen der beiden Stege 8 der Außenwand 1 auf, wobei der Steg 8 zwischen den Rippen 14 und der Grundplatte 11 geklemmt wird. Wenn der Steg 8 ordnungsgemäß in die Nut 13 eingeführt ist, ist die Innenseite der Frontplatte 4 an der Wand 16 abgestützt. Da die Wand 16 über den vorderen Rand 15 der Grundplatte 11 übersteht, tut die an der Wand 16 anliegende Frontplatte 4 dies auch, so dass eine reinigungsfreundliche, von Vorsprüngen oder Stufen freie Türvorderseite erhalten wird.

Zwei an den Längsenden des Abschlusselementes 2 abstehende, gewinkelte Laschen 17 sind vorgesehen, um im zusammengebauten Zustand wie in Fig. 1 gezeigt außen an den Seitenflanken 5 anzuliegen und deren Stellung zu fixieren.

Eine sich entlang eines rückwärtigen Randes 18 der Grundplatte 11 erstreckende vertikal orientierte Nut 19 ist vorgesehen, um einen oberen Rand der Innenwand aufzunehmen und zu fixieren.

Zwei in der Fig. 3 sichtbare Öffnungen 20 der Grundplatte gehören zu Lagerbuchsen 21, die vorgesehen sind, um einen nicht dargestellten, an einem die Tür tragenden Gehäuse festen Lagerzapfen drehbar aufzunehmen. Die Lagerbuchsen 21 sind in an sich bekannter Weise an jedem Abschlusselement in spiegelsymmetrischer Anordnung zweimal vorhanden, um eine Montage der Tür an dem Gehäuse wahlweise mit Links- oder mit Rechtsanschlag zu ermöglichen.

Fig. 5 zeigt in perspektivischer Ansicht eines von zwei zueinander spiegelsymmetrischen Versteifungselementen 22, die vorgesehen sind, um jeweils nach dem Zusammenfügen des Abschlusselementes 2 mit der Außenwand 1, aber vor der Montage der Innenwand, über die Lagerbuchsen 21 des Abschlusselementes 2 gestülpt zu werden. Das Versteifungselement 22 hat eine Basis 23, deren Gestalt einem einseitig offenen Kasten ähnelt, mit einer in etwa viereckigen Bodenplatte 24 und an die Ränder der Bodenplatte 24 anschließenden Seitenwänden 25 bis 28. Im zusammengebauten Zustand berührt die Bodenplatte 24 die Grundplatte 11 des Abschlusselementes 2, die vordere Seitenwand 25 schmiegt sich in Verlängerung der Wand 16 von innen an die Frontplatte 4 an, wobei eine Aussparung 29 am Fuß der Seitenwand 25 die zweite Platte 12 des Abschlusselementes 2 aufnimmt. Die äußere Seitenwand 26 liegt an der Innenseite einer der Seitenflanken 5 an, und ein Teil der Seitenwand 27 berührt einen der Randstege 6. Ein rippenförmiger Vorsprung 30 zwischen den Seitenwänden 26, 27 greift jeweils in eine der hohlen Rippen 7 der Außenwand 1 ein. Eine Hülse 31 des Versteifungselementes 22 umschließt im Wesentlichen spielfrei die Lagerbuchse 21. In Bezug auf die Hülse 31 radial orientierte Rippen 32 verbinden diese mit den Seitenwänden 26, 27, 28.

Durch die Anbringung des Versteifungselementes 22 ist einerseits die Lagerbuchse 21 verstärkt, so dass eine belastbare Türaufhängung auch mit einer relativ geringen Wandstärke des Abschlusselementes 2 realisierbar ist, der besondere Nutzen des Versteifungselementes 22 liegt allerdings in der formschlüssigen Fixierung der Frontplatte 4. Indem das Versteifungselement 22 formschlüssig zwischen die Frontplatte 4 und die Randstege 6 eingreift, hindert es die Frontplatte 4 daran, beim Ausschäumen des von Außenwand 1, Innenwand und Abschlusselementen 2, 3 gebildeten Hohlraumes nach vorn auszuweichen und dabei den Halt in der Nut 13 zu verlieren.

Das untere Abschlusselement 3 kann, wie in Fig. 1 angedeutet, spiegelbildlich zu dem oberen Abschlusselement 2 ausgebildet sein. In diesem Fall ist vorzugsweise eine der vier Lagerbuchsen 21 der Abschlusselemente 2, 3 an ihrer in den Hohlraum der Tür hineinragenden Spitze offen, um als Einspritzöffnung für ein Kunstharzmaterial zu dienen, das in dem Hohlraum expandieren gelassen wird, um schließlich einen den Hohlraum vollständig ausfüllenden Schaum zu erhalten. Die anderen drei Lagerbuchsen 21, die sich an den am weitesten von der Einspritzstelle entfernten Ecken des Innenraumes befinden, sind dann zweckmäßigerweise an ihrer Spitze jeweils mit einem Entlüftungsventil versehen, welches das Entweichen von Luft, nicht aber von Schaum, aus dem Hohlraum gestattet.

Fig. 6 zeigt einen horizontalen Schnitt durch einen Teil der Tür, wobei eines der Versteifungselemente 22 in Draufsicht zu sehen ist. Man erkennt die Hülse 31, die von ihr ausgehenden Rippen 32, die Wände 25 bis 28 sowie den eng an die Wände 25, 26, 27 und den Vorsprung 30 angeschmiegten Verlauf der Außenwand 1. Die Lasche 17 ist bei dieser Ausgestaltung, abweichend von der Darstellung der Fig. 3, nach hinten um die hohle Rippe 7 herum verlängert und geht über in eine Rippe 33, die eine äußere Begrenzung der die hier mit 34 bezeichnete Innenwand der Tür aufnehmenden Nut 19 bildet.

Fig. 7 zeigt einen Schnitt durch das Abschlusselement 2 und das daran montierte Versteifungselement 22 in einer zur Ebene der Fig. 4 parallelen Ebene. In dieser Ebene ist in einem die Grundplatte 11 mit der zweiten Platte 12 verbindenden vertikalen Wand 35 des Abschlusselementes 2 eine Aussparung 36 gebildet, in die ein in Höhe der Aussparung 29 an dem Versteifungselement 22 geformter Rastvorsprung 37 eingreift. Durch diesen Rastvorsprung 37 ist das Versteifungselement 22, wenn es einmal an dem Abschlusselement 2 montiert ist, unlösbar mit diesem verbunden.

Fig. 8 zeigt eine zweite Ausgestaltung des Abschlusselementes, mit 2' bezeichnet, in einer der Fig. 3 entsprechenden Perspektive; Fig. 9 zeigt die Rückseite des Abschlusselementes 2' in einer der Fig. 2 entsprechenden Perspektive. Einander entsprechende Teile dieses Abschlusselements 2' und des oben beschriebenen Abschlusselementes 2 sind mit den gleichen Bezugszeichen versehen. Wie bei dem Abschlusselement 2 begrenzen eine Grundplatte 11 und eine zweite Platte 12 eine nach vorn offene Nut 13, in die Rippen 14 vorspringen, um darin einen abgewinkelten Steg 8 der Außenwand 1 zu klemmen.

An die Grundplatte 11 ist eine vertikale Rückwand 38 angeformt. In der Rückwand 38 und der Grundplatte 11 sind nach hinten und nach oben offene Ausnehmungen 39 gebildet, die vorgesehen sind, um einen nicht dargestellten, vom Korpus des Kältegerätes abstehenden Arm aufzunehmen, der an seinem Ende einen in eine Öffnung 20 am Boden der Ausnehmung 39 eingreifenden Lagerzapfen trägt, und den Arm so vor den Blicken eines vor dem Gerät stehenden Betrachters zu verbergen. Wie beim Abschlusselement 2 gehört die Öffnung 20 zu einer ins Innere der Tür vorspringenden Lagerbuchse 21.

Fig. 10 zeigt eine perspektivische Ansicht von unten eines Teiles des Abschlusselementes 2' mit jeweils einer der Ausnehmungen 39 und der Lagerbuchsen 21 sowie eines Teiles der an dem Abschlusselement 2' befestigten Außenwand 1. Wie mit Bezug auf das Abschlusselement 2 beschrieben, ist die Außenwand 1 an dem Abschlusselement 2' verankert, indem der (in Fig. 10 verdeckte) Steg 8 der Außenwand 1 in die Nut 13 des Abschlusselementes 2' eingreift. Im Gegensatz zum Abschlusselement 2 ist hier jedoch eine Wand 45 des Abschlusselementes 2', die die Innenwand 34 (nicht dargestellt) aufnehmende Nut 19 begrenzt, auf einem kurzen Stück von dem Randsteg 6 der Außenwand 1 hintergriffen. Es ist daher nicht möglich, das Abschlusselement 2' und die Außenwand 1 zusammenzufügen, indem lediglich beide horizontal gegeneinander geschoben und dabei der Steg 8 in die Nut 13 eingeführt wird; stattdessen muss beim Einschieben des Steges 8 in die Rippe 13 das Abschlusselement 2' etwas schräg gehalten sein, so dass der Randsteg 6 die Wand 45 passieren kann, und erst nach Passieren dieser Wand 45 wird das Abschlusselement 2' um eine horizontale Achse 40 (siehe Fig. 8) geschwenkt, so dass ein Ende des Randsteges 6 an der Wand 45 zur Anlage kommt, wie in Fig. 10 gezeigt. Auf diese Weise wird eine erste, provisorische Verankerung der Außenwand 1 an dem Abschlusselement 2' erhalten.

Eine definitive Verankerung wird erhalten, indem ein in Fig. 10 getrennt von der Außenwand 1 und dem Abschlusselement 2' dargestelltes Versteifungselement 22' auf die Lagerbuchse 21 des Abschlusselementes 2' aufgeschoben wird. Der Aufbau des Versteifungselementes 22' gleicht weitgehend dem des Versteifungselementes 22 aus Fig. 5, mit dem Unterschied, dass bei dem Versteifungselement 22 zwei Zungen 41, 42 über die Bodenplatte der Basis 23 hinaus überstehen, um im montierten Zustand jeweils in einen Spalt zwischen den Wänden der Ausnehmung 39 und der Seitenflanke 5 bzw. der Frontplatte 4 der Außenwand 1 einzugreifen.

Fig. 11 zeigt einen Schnitt durch die Zunge 42 eingreifend in einen Spalt 43 zwischen einer die Aussparung 39 begrenzenden Wand 44 und der die Frontplatte 4 abstützenden Wand 16. Durch einen Rastvorsprung 37, der in eine Aussparung der Wand 16 eingreift, ist das Versteifungselement 22' unlösbar mit dem Abschlusselement 2' verbunden

## Patentansprüche

1. Haushaltsgerät insbesondere Kältegerät mit einer Tür, die eine Außenwand (1) und eine Innenwand (34) aufweisen, die entlang von Längsrändern miteinander verbunden sind, und wenigstens einem Abschlusselement (2, 3; 2'), das jeweils mit einem Querrand der Außenwand (1) bzw. der Innenwand (34) verbunden sind, wobei die Außenwand (1) entlang wenigstens eines der Querränder einen zur Innenwand (34) hin abgewinkelten Steg (8) trägt, und das Abschlusselement (2; 2') eine zur Außenseite der Tür hin offene Nut (13) aufweist, in die der Steg (8) eingreift, wobei die Außenwand (1) eine Frontplatte (4) und zwei an die Frontplatte (4) angrenzende Seitenflanken (5) der Tür bildet, und wobei an dem Abschlusselement eine Türlagerbuchse (21) geformt ist, **dadurch gekennzeichnet, dass** das Abschlusselement (2; 2') zwei außen an den Seitenflanken (5) anliegende Laschen (17) trägt, wobei der Türlagerbuchse (21) ein Versteifungselement (22) übergestülpt ist, und die Seitenflanke (5) zwischen dem Versteifungselement (22) und der Lasche (17) fixiert ist.

2. Haushaltsgerät nach Anspruch 1, **dadurch gekennzeichnet, dass** die Nut (13) breiter ist als der darin eingreifende Steg (8) und dass der Steg (8) an von einer Seitenwand (12) der Nut abstehenden Rippen (14) geklemmt ist.

3. Haushaltsgerät nach Anspruch 1, **dadurch gekennzeichnet, dass** die Außenwand (1) ferner zwei von den Seitenflanken (5) aus die Frontplatte (4) hintergreifende Randstege (6) umfasst.

4. Haushaltsgerät nach Anspruch 3, **dadurch gekennzeichnet, dass** das Abschlusselement (2; 2') eine die Frontplatte (4) abstützende Wand (16) trägt, deren Länge kleiner ist als der Abstand der Randstege (6) voneinander.

5. Haushaltsgerät nach Anspruch 3 oder 4, **dadurch gekennzeichnet, dass** ein vorderer Rand (15) des Abschlusselements (2) hinter die Frontseite der Tür zurückspringt.

6. Haushaltsgerät nach Anspruch 3, **dadurch gekennzeichnet, dass** das Versteifungselement (22) einen Anschlag für einen der Randstege (6) bildet.

7. Haushaltsgerät nach Anspruch 3, **dadurch gekennzeichnet, dass** die Außenwand (1) zwischen Seitenflanke (5) und Randsteg (6) jeweils eine hohle Rippe (7) bildet und dass das Versteifungselement (22) einen in den Hohlraum der Rippe (7) eingreifenden Vorsprung (30) aufweist.

8. Haushaltsgerät nach einem der vorhergehenden Ansprüche, **dadurch gekennzeichnet, dass** das Versteifungselement (22) an dem Abschlusselement (2; 2') verrastet ist.

9. Haushaltsgerät nach einem der vorhergehenden Ansprüche, **dadurch gekennzeichnet, dass** die Türlagerbuchse (21) als Einspritzöffnung zum Einspritzen von Isolationsmaterial in einen inneren Hohlraum der Tür dient.

10. Haushaltsgerät nach einem der vorhergehenden Ansprüche, **dadurch gekennzeichnet, dass** in der Türlagerbuchse (21) ein Entlüftungsventil zum Entlüften eines inneren Hohlraums der Tür untergebracht ist.

## Claims

1. Domestic appliance, especially a refrigeration appliance, comprising a door having an outer wall (1) and an inner wall (34), which are connected to one another along longitudinal edges, and at least one closing element (2, 3; 2'), which is connected to respective transverse edges of the outer wall (1) and the inner wall (34), wherein the outer wall (1) supports a ledge (8) angled toward the inner wall (34) along at least one of the transverse edges and the closing element (2; 2') has a groove (13) open toward the exterior of the door, the ledge (8) engaging in said groove (13), wherein the outer wall (1) forms a front panel (4) and two side edges (5) of the door adjoining the front panel (4) and wherein a door bearing bush (21) is moulded on the closing element, **characterised in that** the closing element (2; 2') supports two tabs (17) on the outside of the side edges (5), wherein a stiffening element (22) is fitted over the door bearing bush (21) and the side edge (5) is fixed between the stiffening element (22) and the tab (17).

2. Domestic appliance according to claim 1, **characterised in that** the groove (13) is wider than the ledge (8) engaging therein and the ledge (8) is clamped on ribs (14) projecting from a side wall (12) of the groove.

3. Domestic appliance according to claim 1, **characterised in that** the outer wall (1) also comprises two peripheral ledges (6) engaging behind the front panel (4) from the side edges (5).

4. Domestic appliance according to claim 3, **characterised in that** the closing element (2; 2') supports a wall (16) supporting the front panel (4), the length of which is shorter than the distance between the peripheral ledges (6).

5. Domestic appliance according to claim 3 or 4, **characterised in that** a front edge (15) of the closing element (2) springs back behind the front face of the door.

6. Domestic appliance according to claim 3, **characterised in that** the stiffening element (22) forms a stop for one of the peripheral ledges (6).

7. Domestic appliance according to claim 3, **characterised in that** the outer wall (1) forms a hollow rib (7) in each instance between the side edge (5) and the peripheral ledge (6) and the stiffening element (22) has a protrusion (30) engaging in the hollow space of the rib (7).

8. Domestic appliance according to one of the preceding claims, **characterised in that** the stiffening element (22) is latched to the closing element (2; 2').

9. Domestic appliance according to one of the preceding claims, **characterised in that** the door bearing bush (21) serves as an injection opening for injecting insulating material into a hollow inner space in the door.

10. Domestic appliance according to one of the preceding claims, **characterised in that** a vent valve is accommodated in the door bearing bush (21) to vent a hollow inner space in the door.

## Revendications

1. Appareil ménager, en particulier appareil frigorifique, comprenant une porte pourvue d'une paroi extérieure (1) et d'une paroi intérieure (34) reliées entre elles le long de bords longitudinaux, et au moins un élément de terminaison (2, 3 ; 2') relié à chaque fois à un bord transversal de la paroi extérieure (1) resp. de la paroi intérieure (34), la paroi extérieure (1) portant, le long d'au moins un desdits bords transversaux, une entretoise (8) repliée vers la paroi intérieure (34), et l'élément de terminaison (2 ; 2') étant pourvu d'une rainure (13) ouverte vers le côté extérieur de la porte et dans laquelle s'engage l'entretoise (8), la paroi extérieure (1) formant un panneau frontal (4) et deux flancs latéraux (5) adjacents au panneau frontal (4) de la porte, et un coussinet de porte (21) étant formé sur ledit élément de terminaison, **caractérisé en ce que** l'élément de terminaison (2 ; 2') porte deux pattes (17) s'appliquant extérieurement contre les flancs latéraux (5), le coussinet de porte (21) étant coiffé d'un élément de renfort (22), et le flanc latéral (5) étant fixé entre l'élément de renfort (22) et la patte (17).

2. Appareil ménager selon la revendication 1, **caractérisé en ce que** la rainure (13) est plus large que l'entretoise (8) qui s'y engage, et **en ce que** ladite entretoise (8) est maintenue serrée sur des ailettes (14) faisant saillie d'une paroi latérale (12) de ladite rainure.

3. Appareil ménager selon la revendication 1, **caractérisé en ce que** la paroi extérieure (1) comprend en outre deux rebords (6) venant s'engager derrière le panneau frontal (4) à partir des flancs latéraux (5).

4. Appareil ménager selon la revendication 3, **caractérisé en ce que** l'élément de terminaison (2 ; 2') porte une paroi (16) soutenant le panneau frontal (4) et dont la longueur est inférieure à la distance entre les rebords (6).

5. Appareil ménager selon la revendication 3 ou 4, **caractérisé en ce qu'**un bord avant (15) de l'élément de terminaison (2) est placé en retrait derrière la face frontale de la porte.

6. Appareil ménager selon la revendication 3, **caractérisé en ce que** l'élément de renfort (22) forme une butée pour l'un des rebords (6).

7. Appareil ménager selon la revendication 3, **caractérisé en ce que** la paroi extérieure (1) forme à chaque fois une nervure creuse (7) entre le flanc latéral (5) et le rebord (6), et **en ce que** l'élément de renfort (22) présente une partie en saillie (30) qui s'engage dans la cavité de la nervure (7).

8. Appareil ménager selon l'une des revendications précédentes, **caractérisé en ce que** l'élément de renfort (22) est enclenché sur l'élément de terminaison (2 ; 2').

9. Appareil ménager selon l'une des revendications précédentes, **caractérisé en ce que** le coussinet de porte (21) sert de bouche d'injection pour injecter du matériau isolant dans une cavité intérieure de la porte.

10. Appareil ménager selon l'une des revendications précédentes, **caractérisé en ce qu'**une soupape de purge servant à évacuer l'air d'une cavité intérieure de la porte est logée dans le coussinet de porte (21).
